# EUROPÄISCHE PATENTSCHRIFT

(11) **EP 4 446 555 B1**
(45) Veröffentlichungstag und Bekanntmachung des Hinweises auf die Patenterteilung: **20.08.2025**
(21) Anmeldenummer: 23167966.3
(22) Anmeldetag: 14.04.2023
(51) Int. Cl.: E06B 9/17, E06B 9/58

(54) **GEBÄUDEÖFFNUNGSVERSCHATTUNGSVORRICHTUNG, SOWIE SEITENTEIL, SEITENFÜHRUNGSSCHIENE UND VERBINDUNGSZAPFEN HIERFÜR**
BUILDING OPENING SHADOWING DEVICE, AND SIDE PART, SIDE GUIDE RAIL AND CONNECTING PIN FOR SAME
DISPOSITIF D'OMBRAGE D'UNE OUVERTURE DE BÂTIMENT, AINSI QUE PANNEAU LATÉRAL, RAIL DE GUIDAGE LATÉRAL ET TOURILLON DE LIAISON ASSOCIÉS

(43) Veröffentlichungstag der Anmeldung: 16.10.2024
(73) Patentinhaber: ROMA KG, 89331 Burgau (DE)
(72) Erfinder: PFAUDLER, Volker, 89331 Burgau (DE); HOLZBOCK, Michael, 89331 Burgau (DE)
(74) Vertreter: Pa-Munk

(56) Entgegenhaltungen:
- EP-A1- 2 952 669
- US-A1- 2017 298 685

## Beschreibung

Die Erfindung betrifft gemäß dem Oberbegriff des Anspruchs 1 eine Gebäudeöffnungsverschattungsvorrichtung, wie zum Beispiel einen Rollladen.

Bei Gebäudeöffnungsverschattungsvorrichtungen, wie zum Beispiel Rollläden, die einen Behang aufweisen, der auf einer drehbar auf zwei Seitenteilen gelagerten Wickelwelle vor einer Gebäudeöffnung aufzieh- und ablassbar aufgenommen ist, stellt sich das Problem, wie die Seitenteile, meist Elemente eines Rollladenkastens oder dergleichen, mit Seitenführungsschienen verbunden werden können, die zum Führen des Behangs vor der Gebäudeöffnung dienen.

Hierzu wurde bereits vorgeschlagen, die Seitenteile des Rollladenkastens mit Einsteckzapfen zu versehen, die in einen zugeordneten Zapfenkanal der jeweiligen Führungsschiene eingesteckt werden können, siehe beispielsweise die europäische Patentanmeldung EP 3 995 664 A1, die deutsche Patentanmeldung DE 10 2011 103 478 A1 oder die europäische Patentanmeldung EP 1 748 143 A2.

Gerade bei Aufsatzrollläden, die mit dem Bodenbrett des Rollladenkastens auf dem Fensterrahmen montiert werden, ist es dabei vom Montageablauf her zweckmäßig, wenn zunächst der Rollladenkasten und damit die Seitenteile im Einbauraum oberhalb des Fensters montiert werden und dann anschließend die Seitenführungsschienen von unten her an dem Rollladenkasten angebracht werden. Da die Fensterbank und/oder das Mauerwerk ein direktes Aufschieben der Seitenführungsschiene von unten her auf den Zapfen am Kasten verhindern, ist in der französischen Patentanmeldung FR2 998 608 A1 bereits ein Rollladenkasten-Seitenteil mit einem unten angeformten, einseitig angeschrägten Zapfen vorgeschlagen worden, der ein schräges Ansetzen der Führungsschiene bei deren Montage ermöglicht.

Die europäische Patentanmeldung EP 2 952 669 A1 offenbart bereits eine Gebäudeöffnungsverschattungsvorrichtung mit einer Seitenführungsschiene, an deren oberen Ende ein Verbindungszapfen angebracht ist. Dem Verbindungszapfen ist eine unterseitige Zapfenausnahme am Seitenteil des Kastens zugeordnet. Zum Verbinden der Führungsschiene mit dem Kasten wird die Führungsschiene von unten an das Seitenteil angesetzt und nach oben geschoben, um den Verbindungszapfen in der Zapfenausnahme zu verankern.

Hiervon ausgehend liegt der vorliegenden Erfindung die Aufgabe zugrunde, eine Gebäudeöffnungsverschattungsvorrichtung zu schaffen, die bei optimierter Verpackungsgröße eine Montage der Führungsschienen von unten her am Rollladenkasten ermöglichen.

Diese Aufgabe wird mit den Merkmalen des Anspruchs 1 gelöst.

Die erfindungsgemäße Gebäudeöffnungsverschattungsvorrichtung weist einen auf einer Wickelwelle aufgenommenen Behang auf, sowie Seitenführungsschienen zum seitlichen Führen des Behangs und Seitenteile zum stirnseitigen, drehbaren Abstützen der Wickelwelle. Die Seitenführungsschienen weisen jeweils eine sich längs der Seitenführungsschiene erstreckende Führungsnut für den Behang auf, und einen Verbindungszapfen zum Verbinden der Seitenführungsschiene mit einem der Seitenteile der Gebäudeöffnungsverschattungsvorrichtung, wobei der Verbindungszapfen am oberen Ende der Seitenführungsschiene nach oben übersteht und im Bereich des oberen Endes an der Seitenführungsschiene angebracht ist. Die Seitenteile weisen jeweils eine unterseitige Zapfenaufnahme für den Verbindungszapfen der zugeordneten Seitenführungsschiene auf.

Ein noch tieferes Einschieben des Verbindungszapfens in die Zapfenaufnahme im schräg angesetztem Zustand der Führungsschiene und insgesamt ein schrägeres Ansetzen der Führungsschiene wird weiter erfindungsgemäß dadurch ermöglicht, dass die unterseitige Zapfenaufnahme des Seitenteils auf der dem Behang abgewandten Seite von einer Wand begrenzt wird, die eine Öffnung aufweist, welche groß genug ist und auf der richtigen Höhe liegt, so dass der Verbindungszapfen der Führungsschiene beim Eintauchen in die Zapfenaufnahme im Seitenteil in die Öffnung einstechen kann.

Der Verbindungszapfen kann dabei einstückig mit der Seitenführungsschiene vorgesehen sein.

Vorteilhaft im Sinne einer einfachen Fertigung und eines kleinen Packmaßes ist es jedoch, den Verbindungszapfen als eigenständiges Bauteil herzustellen, der ein Zapfenunterteil aufweist, mit einer im Querschnitt etwa rechteckigen Kontur, die sich vom Zapfenoberteil aus nach unten hin erstreckt, sodass das Zapfenunterteil in einem Zapfenkanal der Seitenführungsschiene verankerbar ist. Die Seitenführungsschiene weist dementsprechend einen zu ihrer Führungsnut parallel verlaufenden Zapfenkanal auf, in dem der Verbindungszapfen verankert ist. Dazu kann der Verbindungszapfen dann ein an einer Seitenführungsschiene der Gebäudeöffnungsverschattungsvorrichtung anbringbares Zapfenunterteil und ein in eine Zapfenaufnahme des Seitenteils einsteckbares Zapfenoberteil aufweisent, wobei das Zapfenoberteil eine im Querschnitt etwa rechteckige Kontur aufweist, die sich vom Zapfenunterteil nach oben hin erstreckt, wobei das Zapfenoberteil an zumindest einer Breitseite eine breitseitige Abschrägung aufweist, sodass das Zapfenoberteil mit Blickrichtung auf eine seiner Schmalseiten spitz oder kegelstumpfförmig zuläuft. Es wäre jedoch auch eine Abrundung mit relativ großem Radius oder ovalförmige Fase im Rahmen der Erfindung.

Dadurch kann das Vorhandensein von nach unten abstehenden Verbindungszapfen am Rollladenkasten bzw. dessen Seitenteilen vermieden werden und so eine viel kleinere Verpackung für bereits vorgefertigte Rollladenkästen verwendet werden. Dies gilt bei anderen Gebäudeöffnungsverschattungsvorrichtungen wie z.B. Raffstoren oder Senkrechtmarkisen für dort dem Rollladenkasten entsprechende Bauteile natürlich genauso.

Vorteilhafte Weiterbildungen sind Gegenstand der übrigen Unteransprüche.

So weist das Zapfenoberteil des Verbindungszapfens an seinem oberen Ende an zumindest einer seiner Schmalseiten vorteilhaft eine schmalseitige Abrundung oder Abschrägung auf, sodass das Zapfenoberteil mit Blickrichtung auf eine seiner Breitseiten vorteilhaft kugelig, mit abgerundeten Ecken oder kegelstumpfförmig zuläuft.

Die Zapfenaufnahmen an den beiden Seitenteilen sind dementsprechend an ihren oberen Enden von einer oberseitigen Wand begrenzt, die komplementär zu der schmalseitigen Abrundung oder Abschrägung am oberen Ende des Verbindungszapfens an zumindest einer ihrer Schmalseiten abgerundet oder abgeschrägt verläuft. Wird der Verbindungszapfen nun vollständig in die Zapfenaufnahme des Seitenteils eingesteckt, so bildet sich über den Formschluss am oberen Ende des Verbindungszapfens mit der dortigen Wand der Zapfenaufnahme eine zusätzliche Sicherheit gegen ein Wegkippen des Rollladenkastens in Richtung zum Raum hin.

Während die schmalseitige Abrundung oder Abschrägung am Zapfenoberteil und die dazu komplementär ausgebildete, oberseitige Wand der Zapfenaufnahme am Seitenteil also einer zusätzlichen Sicherung des Rollladenkastens dient, bezweckt die breitseitige Abschrägung des Zapfenoberteils, dass sich die Führungsschiene mit dem daran angebrachten Verbindungszapfen schräg an die Zapfenaufnahme am Seitenteil ansetzen und dann in ihre vertikale Stellung unter Einschieben des Zapfenoberteils in die Zapfenaufnahme einscharnieren lässt.

In diesem Sinne besonders vorteilhaft ist es dabei ferner, wenn jede der Zapfenaufnahmen in einem unteren, eingangsseitigem Einschubbereich auf ihrer dem Behang zugewandten Breitseite von einer abgeschrägt verlaufenden Wand begrenzt ist, sodass sich die Zapfenaufnahme aus dem von der Unterseite des Seitenteils nach oben hin verjüngt. Wenn sich die Breitseiten der Verbindungszapfen mit den breitseitigen Abschrägungen am oberen Ende des Zapfenoberteils zusätzlich auf der dem Behang abgewandten Seite der Führungsschiene befinden, ergibt sich auf dieser Seite nicht nur eine trichterförmige Öffnung der Zapfenaufnahme, sondern auf der gegenüberliegenden, dem Behang abgewandten Seite auch noch eine ein in schräg angesetztem Zustand relativ tiefes Einschieben des Verbindungszapfens in die Zapfenaufnahme erlaubende Geometrie, sodass die Montage der Führungsschiene an dem Seitenteil weiter erleichtert wird.

Der Verbindungszapfen kann an seinem Zapfenunterteil vorteilhaft an einer seiner Breitseiten einen unteren Klippsvorsprung tragen, der geeignet ist, um in eine zugeordnete Klippsaufnahme am Zapfenkanal der Seitenführungsschiene eingerastet zu werden. Die Seitenführungsschiene weist dementsprechend eine dem unterseitigen Klippsvorsprung am Zapfenunterteil zugeordnete Klippsaufnahme am Zapfenkanal auf. Alternativ oder ergänzend könnte der Verbindungszapfen aber auch mit Presspassung in den Zapfenkanal eingesteckt oder auf andere Weise mit der Seitenführungsschiene verprägt sein, um ihn darin zu verankern. Dies ist jedoch nicht nötig. Selbst eine relativ lose Passung reicht aus, um den Verbindungszapfen in dem Zapfenkanal zu verankern, wenn die Verankerung mittels Klippsverbindung des unteren Klippsvorsprungs mit der Klippsaufnahme am Zapfenkanal erfolgt.

Ebenso kann das Zapfenoberteil nach dem Einschieben in die Zapfenaufnahme des Seitenteils, also bei der Montage der Seitenführungsschiene am Seitenteil mittels Klippsverbindung in der Zapfenaufnahme verankert werden, wenn am Zapfenoberteil ein Klippsvorsprung vorgesehen ist, dem eine Klippsaufnahme an der die Zapfenaufnahme begrenzenden Wand des Seitenteils zugeordnet ist.

Der oberseitige Klippsvorsprung am Zapfenoberteil ist dabei bevorzugt auf der der breitseitigen Abschrägung des Zapfenoberteils abwandten Breitseite angeordnet, die bei der Montage der Seitenführungsschiene an dem Seitenteil dem Behang zugewandt ist. Denn dann kann die an der dortigen Wand der Zapfenaufnahme ausgenommene Klippsaufnahme im Fall, dass die Seitenführungsschiene einmal wieder abgebaut werden muss, von der Behangseite her in Zugriff genommen werden. Es ist dann also möglich, beispielsweise mit einem Schraubendreher, den in die Klippsaufnahme eingerasteten oberseitigen Klippsvorsprung einzudrücken und die Führungsschiene mitsamt dem Verbindungszapfen abzuziehen.

Vorteilhaft kann die Seitenführungsschiene oberseitig schräg, beispielsweise unter einem Winkel von 30° oder ähnlich abgeschrägt zugeschnitten sein und zwar ausgehend von ihrer im eingebauten Zustand nach außen weisenden Seite nach innen hin fallend. Dadurch kann die Seitenführungsschiene etwaige aus dem gebäudeseitigen Einbauraum hervorragende Bauteile des Kastens, wie zum Beispiel das untere Ende des Seitenteils verbergen.

Die erfindungsgemäße Gebäudeöffnungsverschattungsvorrichtung lässt sich mit den folgenden Schritten montieren:
Einbau der beiden Seitenteilen zur Lagerung der den Behang tragenden Wickelwelle in einem gebäudeseitigen Einbauraum,
Bereitstellen von zwei erfindungsgemäßen Seitenführungsschienen,
Schräg Ansetzen der ersten Seitenführungsschiene mit ihrem oberseitigen Verbindungszapfen an die Zapfenaufnahme des zugeordneten Seitenteils und Einführen des Verbindungszapfens in die Zapfenaufnahme unter Einscharnierung der ersten Seitenführungsschiene in die Vertikale,
Schräg Ansetzen der zweiten Seitenführungsschiene mit ihrem oberseitigen Verbindungszapfen an die Zapfenaufnahme des zugeordneten Seitenteils und Einführen des Verbindungszapfens in die Zapfenaufnahme unter Einscharnierung der zweiten Seitenführungsschiene in die Vertikale.

Dieses Montageverfahren könnte zum Gegenstand eines eigenen Patentanspruchs gemacht werden. Bei Verwendung eines erfindungsgemäßen Verbindungszapfens könnten die Seitenführungsschienen durch fertigungsseitiges oder baustellenseitiges Verankern der Verbindungszapfen in den Seitenführungsschienen, insbesondere durch Klippsverbindungen, bereitgestellt werden.

Nachfolgend wird anhand der beiliegenden Zeichnungen eine bevorzugte Ausführungsform der Erfindung näher erläutert. Es zeigen:
- Fig. 1: einen Querschnitt durch einen Aufsatzrollladen gemäß einer Ausführungsform der Erfindung;
- Fig. 2: den Bereich am unteren Ende des Seitenteils des in Fig. 1 gezeigten Rollladens während der Montage der Seitenführungsschiene in Querschnittsansicht mit durch das Seitenteil geführter Querschnittsebene;
- Fig. 3: ein Profil einer Seitenführungsschiene des in den Fig. 1 und 2 gezeigten Rollladens;
- Fig. 4: einen Verbindungszapfen für das in Fig. 3 gezeigte Seitenführungsschienenprofil;
- Fig. 5: eine Draufsicht auf die aus dem in Fig. 3 gezeigten Profil und dem in Fig. 4 gezeigten Verbindungszapfen gebildete Seitenführungsschiene;
- Fig. 6: einen ersten Montageschritt beim Anbau der Seitenführungsschiene an das zugeordnete Seitenteil mit Schnittebene senkrecht zu der Schnittebene in Fig. 2; und
- Fig. 7: eine der Fig. 6 entsprechende Ansicht nach Anbau der Seitenführungsschiene;
- Fig. 8: eine Einzelansicht des Seitenteils des in den vorherigen Figuren gezeigten Aufsatzrollladens von der dem Behang abgewandten Seite aus; und
- Fig. 9: Einzelheit IX in Fig. 8.

Zunächst wird Bezug genommen auf die Fig. 1.

Mit Bezugsziffer 1 ist dabei ein Fensterrahmen bezeichnet, oberhalb dem ein gebäudeseitiger Einbauraum 2 in Form eines Rollladenschachts vorhanden ist. In den Einbauraum 2 ist dabei eine insgesamt mit 3 bezeichnete Gebäudeöffnungsverschattungsvorrichtung eingebaut, nämlich ein Renovierungsrollladen, welcher als Aufsatzrollladen ausgebildet und mit einem Bodenbrettprofil 7 auf dem Fensterrahmen 1 montiert ist. Diese Situation ist besonders bei Altbauten häufig, bei denen oberhalb der Fenster bereits Rollladenschächte vorhanden sind und bei denen im Zuge des Fenstertausches oder auch nur durch Austausch der Rollläden der Wärmedämmwert der Fassade erhöht werden soll.

Hierzu weist der Renovierungsrollladen 3 eine aus sichelförmigen Dämmelementen 4, 5, einer Dämmauflage 9 auf dem Bodenbrettprofil 7 und einer gebäudeaußenseitigen Frontabdeckung 6 gebildete Wickelwelleneinhausung auf, die an den Stirnseiten von zwei Seitenteilen 13 verschlossen wird, sodass die Gebäudeinnenseite gegenüber einer sich oberhalb einer Führungsschiene 11 befindenden Behangauslassöffnung und damit der Gebäudeaußenseite vollständig gedämmt ist. Die Seitenteile 13 stützen dabei nicht nur die Dämmelemente 4, 5 und die Frontabdeckung 6 ab, sondern dienen auch dazu, eine Wickelwelle 8 drehbar abzustützen, auf der ein Behang der Renovierungsrollladens auf- und ablassbar aufgenommen ist. Die Seitenteile sind dabei stirnseitig an dem Bodenbrettprofil 7 befestigt, vorzugsweise aufklappbar befestigt, wie dies beispielsweise aus der eigenen Anmeldung DE10 2009 052 010 A1 hervorgeht, die diesbezüglich hier vollumfänglich miteinbezogen wird.

Gebäudeinnenseitig ist dabei an der nach unten weisenden Laibungswand eine Revisionsöffnung vorhanden, die mit einem Deckel 10 verschlossen ist und über die der Einbauraum 2 zugänglich ist. Um die Montage/Demontage durch die Revisionsöffnung hindurch zu ermöglichen weist die Wickelwelleneinhausung die einzelnen Dämmelemente bzw. Dämmsicheln 4, 5 auf. Ferner besteht auch das Bodenbrett des Aufsatzrollladens 3 aus einzelnen Elementen, nämlich dem am Fensterrahmen 1 zu befestigenden bspw. zu verschraubenden Bodenbrettprofil 7 und einem die Dämmauflage 9 des Bodenbrett tragenden Bodenbrett-Montageprofil 12, an welchem rückseitig die untere Dämmsichel 4 der Wickelwelleneinhausung eingehängt bzw. eingesteckt ist. Nach Schließen des Revisionsdeckels 10 und Anbringen von gebäudeaußenseitigen Führungsschienen 11 für den auf der Wickelwelle 8 aufgenommenen Behang ist die Montage des Aufsatzrollladenkastens abgeschlossen.

Genau der letzte Schritt, nämlich das Anbringen der Seitenführungsschienen 11 an den Seitenteilen 13 kann jedoch Schwierigkeiten bereiten. Denn der nach unten hin meist durch ein Fensterbrett oder dergleichen begrenzte Bauraum erlaubt es in der Regel nicht, eine Führungsschiene vertikal von unten an die Wickelwelleneinhausung bzw. das Seitenteil 13 anzusetzen und auf einen vom Seitenteil 13 nach unten ragenden Verbindungszapfen aufzuschieben, welcher herkömmlich verwendet wird, um eine sichere Befestigung der Seitenführungsschiene an dem Seitenteil herzustellen.

Die Seitenführungsschiene 11 des Aufsatzrollladens gemäß der gezeigten Ausführungsform der Erfindung weist hierzu oberseitig einen Verbindungszapfen 14 auf, der nach oben hin vorspringt und in eine sich nach unten hin öffnende Zapfenaufnahme 15 am Seitenteil 13 eingesteckt werden kann, wie Fig. 2 zeigt.

Um den zum Einschieben des Verbindungszapfen 14 in die Zapfenaufnahme 15 nötigen Montagespielraum zu gewinnen wird, wie Fig. 6 zeigt, die Seitenführungsschiene 11 mit ihren Verbindungszapfen 14 schräg an die Zapfenaufnahme 15 angesetzt, und zwar so, dass das untere Ende der Seitenführungsschiene 11 zur Behangmitte hin geneigt ist, was in Fig. 2 einer Neigung in die Blattebene hinein entsprechen würde. Anschließend lässt sich dann die Seitenführungsschiene 11 unter Eindrehen in die Vertikale nach oben schieben, bis der Verbindungszapfen 14 vollständig in die Zapfenaufnahme 15 eingeschoben ist und die Seitenführungsschiene 11 ihre vertikale Endposition montiert am Seitenteil 13 erreicht hat, siehe Fig. 7.

In den Figuren 8 und 9 erkennt man, dass das Seitenteil 13 auf der ins Mauerwerk bzw. auf der behangabgewandten Seite eine Öffnung 40 aufweist, in welche der Verbindungszapfen 14 beim Eintauchen in die Zapfenaufnahme 15 im Seitenteil 13 einstechen kann. Dieses Loch bzw. diese Öffnung in der mauerseitigen Wand des Seitenteils 13 ermöglicht beim Einschieben des Verbindungszapfen 14 einen noch größeren Neigungswinkel, mit dem die Führungsschiene 11 an das Seiteteil von unten her schräg angesetzt werden kann. Der Vorteil dabei liegt besonders darin, dass an der Störkante am unteren Ende der Führungsschiene 11 (i.d.R. die Fensterbank) mehr Freiraum vorhanden ist und auch breitere Führungsschienen gut montiert werden können.

Der Verbindungszapfen 14 ist im Einzelnen in der Fig. 4 gezeigt. Er weist ein Unterteil 20 und ein Oberteil 21 auf, die jeweils im Wesentlichen rechteckförmige Querschnittskontur aufweisen, mit der sie sich nach oben bzw. nach unten erstrecken. Das obere Ende des Oberteils 21 weist an der einen Breitseite der rechteckförmigen Querschnittskontur eine Abschrägung 24 auf, die das schräge Einführen des Verbindungszapfens 14 in die Zapfenaufnahme 15 ermöglicht (Fig. 6). Auf der gegenüberliegenden Breitseite weist das Oberteil 21 einen Klippsvorsprung 23 auf, dem eine entsprechende Klippsausnehmung 16 an der die Zapfenaufnahme 15 zum Behang hin begrenzenden Wand zugeordnet ist, siehe Fig. 2, und in die der oberseitige Klippsvorsprung beim vollständigen Einschieben des Verbindungszapfens 14 in die Zapfenaufnahme 15 einrastet, siehe Fig. 7. Auf der dem Behang zugewandten Seite des Seitenteils 13 ist die durchgehende Klippsaufnahme 16 auch nachträglich noch gut zugänglich, wenn der oberseitige Klippsvorsprung 23 von dort her gelöst werden muss, um im Revisionsfall die Führungsschiene 11 wieder abbauen zu können.

Am Unterteil 20 weist der Verbindungszapfen 14 einen unterseitigen Klippsvorsprung 22 auf, der sich auf derselben Breitseite wie der oberseitige Klippsvorsprung 23 befindet. Wird der Verbindungszapfen 14 mit seinem Unterteil 20 in einen dafür vorgesehenen Zapfenkanal 19 (Fig. 3) des Profils der Seitenführungsschiene 11 gesteckt, so ist der unterseitige Klippsvorsprung 22 ebenfalls dem Behang zugewandt. Die für den unterseitigen Klippsvorsprung 22 vorgesehene Klippsaufnahme kann sich somit in einer den Nutgrund einer Führungsnut für den Behang bildenden Wand ausgenommen sein, siehe Fig. 5. Neben der Führungsnut 17 für den Rollladenbehang ist optional eine weitere Zusatzführungsnut 18 für einen zusätzlichen Behang vorgesehen, beispielsweise ein Insektenschutzrollo.

Am oberen Ende des Zapfenoberteils 21 befindet sich an beiden Schmalseiten eine Abrundung 25, welche zu einer komplementären Abrundung 26 an der das obere Ende der Zapfenaufnahme 15 bildenden Wand passt. Bei vollständig eingeschobenen Verbindungszapfen greift somit ein zusätzlicher Formschluss zwischen Verbindungszapfen 14 und Zapfenaufnahme 15 an den Verrundungen 25 bzw. 26, wodurch eine zusätzliche Sicherheit gegen Wegkippen der Wickelwelleneinhausung zu Gebäudeinnenseite hin geschaffen wird.

Abwandlungen und Modifikationen der gezeigten Ausführungsform sind möglich, ohne den Rahmen der Erfindung zu überlasten.

So wäre es beispielsweise denkbar, die Erfindung an einem anderen Rollladen, z. B. einem Vorbaurollladen oder an einem Raffstore oder auch an einer Senkrechtmarkise einzusetzen, welche zwar etwas anders aufgebaute Seitenführungsschienen aufweisen können, aber bei denen trotzdem der in einen entsprechenden Zapfenkanal eingeschobene Verbindungszapfen verwendet werden kann, um die Seitenführungsschienen mit dem Seitenteil des Kastens zu verbinden und die Montage der Seitenführungsschiene mittels schräg Ansetzen der Seitenführungsschiene an das Seitenteil ermöglicht wird.

Ebenso denkbar wäre es, falls für die Seitenführungsschiene genügend Bauraum zwischen ihrer Führungsnut und dem Fenster- oder Türrahmen vorhanden ist, einen im Querschnitt seines Oberteils quadratischen Verbindungszapfen mit Abschrägung an einer Seite bereitzustellen oder sogar einen Verbindungszapfen, bei dem das Zapfenoberteil zwar einen rechteckigen Querschnitt aufweist, die zur Erleichterung des schräg Ansetzens und Einscharnierung der Seitenführungsschiene dienende Abschrägung jedoch an einer Schmalseite des Querschnitts vorgesehen ist.

## Patentansprüche

1. Gebäudeöffnungsverschattungsvorrichtung (3), wie z.B. Rollladen, mit einem Behang, der auf einer drehbar auf zwei Seitenteilen (13) stirnseitig gelagerten Wickelwelle (8) vor einer Gebäudeöffnung aufzieh- und ablassbar aufgenommen ist, und mit zwei Seitenführungsschienen (11) zum seitlichen Führen des Behangs, die jeweils eine sich längs der Seitenführungsschiene (11) erstreckende Führungsnut (17) für den Behang sowie einen Verbindungszapfen (14) aufweisen, wobei die Verbindungszapfen (14) am oberen Ende der Seitenführungsschienen (11) nach oben überstehen, und wobei die Seitenführungsschienen (11) mit den beiden Seitenteilen (13) mittels der Verbindungszapfen (14) verbunden sind, **dadurch gekennzeichnet, dass** die Seitenteile (13) jeweils eine unterseitige Zapfenaufnahme (15) für den Verbindungszapfen (14) der zugeordneten Seitenführungsschiene (11) aufweisen, wobei die unterseitige Zapfenaufnahme (15) auf der dem Behang abgewandten Seite des Seitenteils (13) von einer Wand begrenzt wird, die eine Öffnung (40) aufweist, geeignet, um bei jeweils schräg an die Zapfenaufnahme (15) mit zur Behangmitte hin geneigtem unteren Ende angesetzter Seitenführungsschiene (11) und anschließendem Einschieben der Seitenführungsschiene (11) unter Eindrehen in die Vertikale nach oben, bis der Verbindungszapfen (14) vollständig in die Zapfenaufnahme (15) eingeschoben ist und die Seitenführungsschiene (11) ihre vertikale Endposition erreicht, den Verbindungszapfen (14) beim Eintauchen in die Zapfenaufnahme (15) im Seitenteil (13) in die Öffnung (40) einstechen zu lassen.

2. Gebäudeöffnungsverschattungsvorrichtung (3) nach einem der vorhergehenden Ansprüche, **dadurch gekennzeichnet, dass** die Verbindungszapfen (14) mit ihren Zapfenunterteilen (20) jeweils im Bereich des oberen Endes an der jeweiligen Seitenführungsschiene (11) angebracht ist.

3. Gebäudeöffnungsverschattungsvorrichtung (3) nach Anspruch 1 oder 2, **dadurch gekennzeichnet, dass** die Verbindungszapfen (14) jeweils ein an der jeweiligen Seitenführungsschiene (11) anbringbares Zapfenunterteil (20) und ein in eine Zapfenaufnahme (15) des Seitenteils (13) einsteckbares Zapfenoberteil (21) aufweist, wobei das Zapfenoberteil (21) eine im Querschnitt in etwa rechteckige Kontur aufweist, die sich vom Zapfenunterteil (20) nach oben hin erstreckt, wobei das Zapfenoberteil (21) an zumindest einer Breitseite eine breitseitige Abschrägung (24) aufweist, so dass das Zapfenoberteil (21) mit Blickrichtung auf eine seiner Schmalseiten spitz oder kegelstumpfförmig zuläuft.

4. Gebäudeöffnungsverschattungsvorrichtung (3) nach Anspruch 3, **dadurch gekennzeichnet, dass** das Zapfenoberteil (21) an seinem oberen Ende an zumindest einer seiner Schmalseiten eine schmalseitige Abrundung (25) oder Abschrägung aufweist, so dass das Zapfenoberteil (21) mit Blickrichtung auf eine seiner Breitseiten vorteilhaft kugelig, mit abgerundeten Ecken oder kegelstumpfförmig zuläuft.

5. Gebäudeöffnungsverschattungsvorrichtung (3) nach Anspruch 3 oder 4, **dadurch gekennzeichnet, dass** das Zapfenoberteil (21) an zumindest einer seiner Breitseiten, bevorzugt auf seiner der breitseitigen Abschrägung (24) abgewandten Breitseite, in einer Höhenlage unterhalb der breitseitigen Abschrägung (24) einen oberen Klippsvorsprung (23) trägt, geeignet zum Einrasten in eine zugeordnete Klippsaufnahme (16) an der Zapfenaufnahme (15) des Seitenteils (13).

6. Gebäudeöffnungsverschattungsvorrichtung (3) nach Anspruch 3, 4 oder 5, **dadurch gekennzeichnet, dass** das Zapfenunterteil (20) eine im Querschnitt in etwa rechteckige Kontur aufweist, die sich vom Zapfenoberteil (21) nach unten hin erstreckt, so dass das Zapfenunterteil (20) in einem Zapfenkanal (19) der Seitenführungsschiene (11) verankerbar ist.

7. Gebäudeöffnungsverschattungsvorrichtung (3) nach Anspruch 6, **dadurch gekennzeichnet, dass** das Zapfenunterteil (20) an zumindest einer seiner Breitseiten einen unteren Klippsvorsprung (23) trägt, geeignet zum Einrasten in eine zugeordnete Klippsaufnahme am Zapfenkanal (19) der Seitenführungsschiene (11).

8. Gebäudeöffnungsverschattungsvorrichtung (3) nach einem der vorhergehenden Ansprüche, **dadurch gekennzeichnet, dass** die Seitenführungsschienen (11) jeweils den zu ihrer Führungsnut (17) parallel verlaufenden Zapfenkanal (19) aufweisen, in dem der Verbindungszapfen (14) verankert ist.

9. Gebäudeöffnungsverschattungsvorrichtung (3) nach Anspruch 8, **dadurch gekennzeichnet, dass** der Verbindungszapfen (14) mittels des unterseitigen Klippsvorsprungs (22) am Zapfenunterteil (20), der in eine zugeordnete Klippsaufnahme am Zapfenkanal (19) der Seitenführungsschiene (11) eingerastet ist, in dem Zapfenkanal (19) verankert ist.

10. Gebäudeöffnungsverschattungsvorrichtung (3) nach einem der vorhergehenden Ansprüche, **dadurch gekennzeichnet, dass** sich die Breitseiten der Verbindungszapfen (14) mit den breitseitigen Abschrägungen (24) am oberen Ende des Zapfenoberteils (21) jeweils auf der dem Behang abgewandten Seite befinden.

11. Gebäudeöffnungsverschattungsvorrichtung (3) nach einem der vorhergehenden Ansprüche, **dadurch gekennzeichnet, dass** jede Zapfenaufnahme (15) in einem oberen Steckverbindungsbereich einen im wesentlichen rechteckigen, konstanten Querschnitt aufweist, und in einem unteren, eingangsseitigen Einschubbereich auf ihrer dem Behang zugewandten Breitseite von einer abgeschrägt verlaufenden Wand (27) begrenzt ist, so dass sich die Zapfenaufnahme (15) ausgehend von der Unterseite des Seitenteils (13) nach oben hin bis zu ihrem Steckverbindungsbereich verjüngt.

12. Gebäudeöffnungsverschattungsvorrichtung (3) nach Anspruch 10, **dadurch gekennzeichnet, dass** die an der dem Behang zugewandten Breitseite gelegene Wand jeder Zapfenaufnahme (15) im Steckverbindungsbereich die Klippsaufnahme (16) aufweist, in die der obere Klippsvorsprung (23) des zugeordneten Verbindungszapfens (14) eingerastet ist.

13. Gebäudeöffnungsverschattungsvorrichtung (3) nach einem der vorhergehenden Ansprüche, **dadurch gekennzeichnet, dass** jede Zapfenaufnahme (15) am oberen Ende ihres Steckverbindungsbereichs von einer oberseitigen Wand begrenzt ist, die komplementär zu der schmalseitigen Abrundung (25) oder Abschrägung am oberen Ende des Verbindungszapfens (14) an zumindest einer ihrer Schmalseiten abgerundet oder abgeschrägt verläuft.

14. Gebäudeöffnungsverschattungsvorrichtung (3) nach einem der vorhergehenden Ansprüche, **dadurch gekennzeichnet, dass** die beiden Seitenteile (13) jeweils abklappbar mit einem Bodenbrett (7) verbunden sind.

## Claims

1. Building opening shading device (3), such as roller shutters, having a curtain that is accommodated in a raisable and lowerable manner in front of a building opening on a winding shaft (8) rotatably mounted on two side parts (13) at the front, and having two side guide rails (11) for guiding the curtain to the side, each of which has a guide groove (17) extending along the side guide rail (11) for the curtain and a connecting pin (14), wherein the connecting pins (14) protrude upward at the upper end of the side guide rails (11), and wherein the side guide rails (11) are connected to the two side parts (13) by means of the connecting pins (14), **characterized in that** the side parts (13) each have a lower pin receptacle (15) for the connecting pin (14) of the associated side guide rail (11), wherein the lower pin receptacle (15) on the side of the side part (13) facing away from the curtain is bounded by a wall which has an opening (40) which is suitable, when the side guide rail (11) is placed in each case at an angle to the pin receptacle (15) with its lower end inclined toward the center of the curtain and subsequent insertion of the side guide rail (11) by turning into the vertical position upward, until the connecting pin (14) is completely inserted into the pin receptacle (15) and the side guide rail (11) reaches its vertical end position, to allow the connecting pin (14) to engage in the opening (40) when it enters the pin receptacle (15) in the side part (13).

2. Building opening shading device (3) according to one of the preceding claims, **characterized in that** the connecting pins (14) are each attached with their pin lower parts (20) in the region of the upper end to the respective side guide rail (11).

3. Building opening shading device (3) according to claim 1 or 2, **characterized in that** the connecting pins (14) each have a pin lower part (20) that can be attached to the respective side guide rail (11) and a pin upper part (21) that can be inserted into a pin receptacle (15) of the side part (13), wherein the pin upper part (21) has a cross-section that is approximately rectangular and extends upward from the pin lower part (20), wherein the pin upper part (21) has a broad-side bevel (24) on at least one broad side, so that the pin upper part (21), when viewed in the direction of one of its narrow sides, tapers to a point or is truncated cone-shaped.

4. Building opening shading device (3) according to claim 3, **characterized in that** the pin upper part (21) has a narrow-side rounding (25) or bevel at its upper end on at least one of its narrow sides, so that the pin upper part (21), when viewed in the direction of one of its broad sides, tapers advantageously in a spherical manner, with rounded corners or in a truncated cone shape.

5. Building opening shading device (3) according to claim 3 or 4, **characterized in that** the pin upper part (21) has, on at least one of its broad sides, preferably on its broad side facing away from the broad-side bevel (24), at a height position below the broad-side bevel (24), an upper clip projection (23) suitable for snapping into a corresponding clip receptacle (16) on the pin receptacle (15) of the side part (13).

6. Building opening shading device (3) according to claim 3, 4, or 5, **characterized in that** the pin lower part (20) has a cross-section that is approximately rectangular in shape and extends downward from the pin upper part (21) so that the pin lower part (20) can be anchored in a pin channel (19) of the side guide rail (11).

7. Building opening shading device (3) according to claim 6, **characterized in that** the pin lower part (20) has a lower clip projection (23) on at least one of its broad sides, suitable for snapping into a corresponding clip receptacle on the pin channel (19) of the side guide rail (11).

8. Building opening shading device (3) according to one of the preceding claims, **characterized in that** the side guide rails (11) each have a pin channel (19) running parallel to their guide groove (17), in which the connecting pin (14) is anchored.

9. Building opening shading device (3) according to claim 8, **characterized in that** the connecting pin (14) is anchored in the pin channel (19) by means of the underside clip projection (22) of the pin lower part (20), which is engaged in a corresponding clip receptacle on the pin channel (19) of the side guide rail (11).

10. Building opening shading device (3) according to one of the preceding claims, **characterized in that** the broad sides of the connecting pins (14) with the broad-sided bevels (24) are located at the upper end of the pin upper part (21) on the side facing away from the curtain.

11. Building opening shading device (3) according to one of the preceding claims, **characterized in that** each pin receptacle (15) has a substantially rectangular, constant cross-section in an upper plug connection area, and is bounded, in a lower insertion area on the side facing the curtain, by a wall (27) extending in a beveled manner on its broad side, so that the pin receptacle (15) tapers upward from the underside of the side part (13) to its plug connection area.

12. Building opening shading device (3) according to claim 10, **characterized in that** the wall of each pin receptacle (15) located on the broad side facing the curtain has, in the plug connection area, the clip receptacle (16) into which the upper clip projection (23) of the associated connecting pin (14) is engaged.

13. Building opening shading device (3) according to one of the preceding claims, **characterized in that** each pin receptacle (15) is bounded at the upper end of its plug connection area by an upper wall which extends in a rounded or beveled manner on at least one of its narrow sides in a manner complementary to the narrow-side rounding (25) or bevel at the upper end of the connecting pin (14).

14. Building opening shading device (3) according to one of the preceding claims, **characterized in that** the two side parts (13) are each connected to a bottom board (7) in a foldable manner.

## Revendications

1. Dispositif d'ombrage d'une ouverture de bâtiment (3), p. ex. volet roulant, avec un tablier qui est reçu sur un arbre d'enroulement (8) supporté avec possibilité de rotation sur ses faces d'extrémité sur deux parties latérales (13) devant une ouverture de bâtiment de façon à pouvoir être levé et abaissé et avec deux rails de guidage latéral (11) pour le guidage latéral du tablier, qui présentent chacun une rainure de guidage (17) qui s'étend le long du rail de guidage latéral (11) pour le tablier et une goupille de liaison (14), lesquelles goupilles de liaison (14) dépassent vers le haut à l'extrémité supérieure des rails de guidage latéral (11), et dans lequel les rails de guidage latéral (11) sont reliés aux deux parties latérales (13) au moyen des goupilles de liaison (14), **caractérisé en ce que** les parties latérales (13) comportent chacune sur la face inférieure un réceptacle de goupille (15) pour la goupille de liaison (14) du rail de guidage latéral (11) associé, le réceptacle de goupille (15) sur la face inférieure étant délimité sur le côté de la partie latérale (13) opposé au tablier par une paroi qui présente une ouverture (40) afin que, quand chaque rail de guidage latéral (11) est posé à l'oblique sur le réceptacle de goupille (15) avec l'extrémité inférieure inclinée vers le milieu du tablier et le rail de guidage latéral (11) inséré ensuite en tournant à la verticale vers le haut jusqu'à ce que la goupille de liaison (14) soit complètement insérée dans le réceptacle de goupille (15) et que le rail de guidage latéral (11) atteigne sa position finale verticale, la goupille de liaison (14) s'enfonce dans l'ouverture (40) lors de son introduction dans le réceptacle de goupille (15) dans la partie latérale (13).

2. Dispositif d'ombrage d'une ouverture de bâtiment (3) selon l'une des revendications précédentes, **caractérisé en ce que** la goupille de liaison (14) est posée par ses parties inférieures de goupille (20) au niveau de l'extrémité supérieure du rail de guidage latéral (11) correspondant.

3. Dispositif d'ombrage d'une ouverture de bâtiment (3) selon la revendication 1 ou 2, **caractérisé en ce que** chaque goupille de liaison (14) comporte une partie inférieure de goupille (20) pouvant être appliquée sur le rail de guidage latéral (11) correspondant et une partie supérieure de goupille (21) pouvant être insérée dans un réceptacle de goupille (15) de la partie latérale (13), la partie supérieure de goupille (21) présentant un contour à peu près rectangulaire en section qui s'étend vers le haut à partir de la partie inférieure de goupille (20), la partie supérieure de goupille (21) présentant sur au moins un grand côté un biseau de grand côté (24), de sorte que la partie supérieure de goupille (21) se termine en pointe ou en tronc de cône quand le regard est dirigé vers ses petits côtés.

4. Dispositif d'ombrage d'une ouverture de bâtiment (3) selon la revendication 3, **caractérisé en ce que** la partie supérieure de goupille (21) présente à son extrémité supérieure, sur au moins un de ses petits côtés, un arrondi de petit côté (25) ou un biseau, de sorte que la partie supérieure de goupille (21) se termine par une bille, des coins arrondis ou un tronc de cône quand le regard est dirigé vers ses grands côtés.

5. Dispositif d'ombrage d'une ouverture de bâtiment (3) selon la revendication 3 ou 4, **caractérisé en ce que** la partie supérieure de goupille (21) porte sur au moins un de ses grands côtés, de préférence sur son grand côté opposé au biseau de grand côté (24), dans une position en hauteur en dessous du biseau de grand côté (24), une saillie de clipsage supérieure (23) qui peut s'enclencher dans un réceptacle de clipsage (16) associé sur le réceptacle de goupille (15) de la partie latérale (13).

6. Dispositif d'ombrage d'une ouverture de bâtiment (3) selon la revendication 3, 4 ou 5, **caractérisé en ce que** la partie inférieure de goupille (20) présente un contour sensiblement rectangulaire en section, qui s'étend vers le bas à partir de la partie supérieure de goupille (21), de sorte que la partie inférieure de goupille (20) peut être ancrée dans une gorge de goupille (19) du rail de guidage latéral (11).

7. Dispositif d'ombrage d'une ouverture de bâtiment (3) selon la revendication 6, **caractérisé en ce que** la partie inférieure de goupille (20) porte sur au moins un de ses grands côtés une saillie de clipsage inférieure (23) qui peut s'enclencher dans un réceptacle de clipsage associé sur la gorge de goupille (19) du rail de guidage latéral (11).

8. Dispositif d'ombrage d'une ouverture de bâtiment (3) selon l'une des revendications précédentes, **caractérisé en ce que** les rails de guidage latéral (11) présentent chacun la gorge de goupille (19) parallèle à leur rainure de guidage (17), dans laquelle la goupille de liaison (14) est ancrée.

9. Dispositif d'ombrage d'une ouverture de bâtiment (3) selon la revendication 8, **caractérisé en ce que** la goupille de liaison (14) est ancrée dans la gorge de goupille (19) au moyen de la saillie de clipsage inférieure (22) sur la partie inférieure de goupille (20), qui est enclenchée dans un réceptacle de clipsage associé sur la gorge de goupille (19) du rail de guidage latéral (11).

10. Dispositif d'ombrage d'une ouverture de bâtiment (3) selon l'une des revendications précédentes, **caractérisé en ce que** les grands côtés de la goupille de liaison (14) se trouvent chacun sur le côté respectif opposé au tablier avec les biseaux de grand côté (24) à l'extrémité supérieure de la partie supérieure de goupille (21).

11. Dispositif d'ombrage d'une ouverture de bâtiment (3) selon l'une des revendications précédentes, **caractérisé en ce que** chaque réceptacle de goupille (15) présente dans une zone d'assemblage emboîté supérieure une section constante et sensiblement rectangulaire et est délimité dans une zone d'insertion inférieure du côté de l'entrée, sur son grand côté tourné vers le tablier, par une paroi (27) biseautée, de sorte que le réceptacle de goupille (15) se resserre vers le haut à partir de la face inférieure de la partie latérale (13) jusqu'à sa zone d'assemblage emboîté.

12. Dispositif d'ombrage d'une ouverture de bâtiment (3) selon la revendication 10, **caractérisé en ce que** la paroi de chaque réceptacle de goupille (15) située sur le grand côté tourné vers le tablier présente dans la zone d'assemblage emboîté le réceptacle de clipsage (16) dans lequel la saillie de clipsage supérieure (23) de la goupille de liaison (14) associée est enclenchée.

13. Dispositif d'ombrage d'une ouverture de bâtiment (3) selon l'une des revendications précédentes, **caractérisé en ce que** chaque réceptacle de goupille (15) est délimité à l'extrémité supérieure de sa zone d'assemblage emboîté par une paroi de face supérieure qui est arrondie ou biseautée sur au moins un de ses petits côtés de façon complémentaire de l'arrondi du petit côté (25) ou du biseau à l'extrémité supérieure de la goupille de liaison (14).

14. Dispositif d'ombrage d'une ouverture de bâtiment (3) selon l'une des revendications précédentes, **caractérisé en ce que** les deux parties latérales (13) sont reliées chacune de façon rabattable à une planche de fond (7).
